# FASCICULE DE BREVET EUROPEEN

(11) **EP 0 192 186 B1**
(45) Date de publication et mention de la délivrance du brevet: **24.10.1990**
(21) Numéro de dépôt: 86101801.8
(22) Date de dépôt: 13.02.1986
(51) Int. Cl.: H01P 1/161, H01P 1/213

(54) **Duplexeur de polarisations**
Polarisationsweiche
Polarisation duplexer

(30) Priorité: 15.02.1985 FR 8502209
(43) Date de publication de la demande: 27.08.1986
(73) Titulaire: ALCATEL ESPACE, F-92407 Courbevoie Cédex (FR)
(72) Inventeur: Lenormand, Régis, F-31000 Toulouse (FR); Gourlain, Philippe, F-31490 Leguevin (FR); Morel, Jacques, F-31270 Cugnaux (FR); Theron, Bernard, F-31520 Ramonville St. Agne (FR)
(74) Mandataire: Weinmiller, Jürgen

(56) Documents cités:
- EP-A- 0 029 276
- GB-A- 644 768
- US-A- 2 783 439
- US-A- 4 052 724
- US-A- 4 258 366

## Description

La présente invention se rapporte à un dispositif permettant d'extraire ou d'exciter les deux composantes orthogonales du mode fondamental se propageant dans un guide d'ondes sans affecter les autres bandes de fréquences pouvant également s'y propager.

En matière de duplexeur de polarisations, on connaît le duplexeur de type orthomode qui comporte un guide principal, dans l'axe duquel est placée une lame de court-circuit, et un autre guide, dit guide d'accès parallèle, orthogonal du premier et placé dans une position critique par rapport à cette lame de court-circuit. Ce dispositif très classique présente l'inconvénient d'être limité à l'utilisation d'une seule fréquence ou bande de fréquences, étant donné que les autres fréquences ou bandes de fréquences ne peuvent pas se propager au-delà de ce dispositif.

On connaît par ailleurs un dispositif de duplexage, tel que décrit dans la demande de brevet européen n° 98192, qui comporte un guide principal transportant aussi bien la fréquence ou bande de fréquences à multiplexer que d'autres bandes de fréquences, en particulier une bande de fréquences supérieure, et deux guides d'accès orthogonaux au guide principal et orthogonaux entre eux qui sont couplés au guide principal par des fentes garnies de résonateurs.

Dans ce mode de réalisation, les guides d'accès ne sont pas coplanaires et sont associés à des dispositifs de court-circuits placés dans le guide principal et qui sont constitués par des filtres quasi-optiques. L'utilisation de ces filtres quasi-optiques dans ce genre de dispositif présente l'inconvénient de nécessiter une étude et une mise au point assez délicate. Par ailleurs, ce genre de filtre n'est pas un matériel qui puisse être directement embarqué sur un satellite.

Par ailleurs, ce genre de dispositif utilise des résonateurs, placés à l'endroit de chacune des fentes de couplage, qui sont également des éléments de mise au point délicate et à caractère empirique et qui, du fait qu'ils sont susceptibles de se briser sous l'influence des vibrations, sont difficilement concevables pour la réalisation d'un matériel embarqué sur satellite.

La présente invention concerne un dispositif tel que ci-dessus défini qui ne présente pas les inconvénients des dispositifs connus juqu'alors. En particulier, un tel dispositif est particulièrement bien adapté pour supporter les contraintes mécaniques nécessitées par un embarquement sur satellite et il permet par ailleurs, par mise en cascade de plusieurs dispositifs de ce type, de réaliser l'excitation ou l'extraction de plusieurs fréquences ou bandes de fréquences.

L'invention se rapporte donc à un dispositif selon la revendication 1.

L'invention sera mieux comprise à l'aide de la description suivante d'un exemple de réalisation, en référence à la figure unique annexée qui représente schématiquement, et en vue latérale, un dispositif d'excitation et d'extraction des deux composantes orthogonales du mode fondamental se propageant dans un guide.

Sur la figure, la référence 1 désigne ce que l'on conviendra d'appeler le guide principal, qui est dans cet exemple un guide circulaire dont le mode fondamental correspond à la fréquence de 19 Gigahertz, par exemple. La partie amont du guide 1, à gauche sur la figure, est connectée de manière non représentée, mais connue en soi, à un élément rayonnant tel qu'un cornet équipant une antenne embarquée sur un satellite de télécommunications. La partie aval du guide 1 se prolonge, par l'intermédiaire d'une transition cônique 2, par un autre guide circulaire 3 dont le mode fondamental correspond à une fréquence supérieure à celle du guide 1, par exemple 28 Gigahertz pour fixer les idées. De manière connue en soi, la transition 2 est équivalente, pour le mode fondamental du guide 1, à un court-circuit situé dans un plan de court-circuit fictif 4. Bien évidemment, la transition 2 pourrait être abrupte au lieu de cônique, ou pourrait être remplacée par un dispositif équivalent créant un plan fictif de court-circuit, tel qu'un dispositif à cavité(s).

Conformément à l'invention, deux guides d'accès (5, 6) coplanaires dans l'exemple considéré, orthogonaux entre eux et orthogonaux au guide principal 1, rectangulaires dans cet exemple, et fonctionnant à la même fréquence que le guide principal 1, sont chacun couplés audit guide principal 1 par respectivement une fente résonnante (respectivement 7 et 8). Comme on le voit sur le dessin, chaque guide (5 ou 6) est connecté à la fente résonnante (7 ou 8) associée par l'intermédiaire d'un filtre (respectivement 9 et 10). Chaque filtre (9 ou 10) est, dans l'exemple considéré, un filtre passe-bas qui coupe toutes les fréquences supérieures à celle correspondant audit mode fondamental du guide 1, c'est-à-dire 19 Gigahertz. Par ailleurs, ce filtre est classiquement dimensionné de manière à ramener substantiellement, sur la fente de couplage associée, 7 ou 8, un court-circuit pour toutes les fréquences supérieures à la fréquence considérée, de 19 Gigahertz dans notre exemple. Par exemple, on utilisera un filtre corrugué, bien répandu dans cette technique.

Le fonctionnement du dispositif qui vient d'être décrit est le suivant:

En provenance de l'aérien de réception arrivent par exemple, d'une part deux ondes de polarisations orthogonales à la fréquence de 19 Gigahertz et, d'autre part, deux ondes de polarisations orthogonales à la fréquence de 28 Gigahertz. Les ondes à la fréquence inférieure, c'est-à-dire 19 Gigahertz, se propagent dans le guide circulaire 1 selon son mode fondamental et selon deux polarisations orthogonales. Par exemple, la première polarisation est située dans le plan de la figure et la seconde polarisation est perpendiculaire à ce plan.

Au moment où ces ondes orthogonales à fréquence 19 Gigahertz arrivent au niveau des deux fentes de couplage 7 et 8, une première partie de celles-ci est dérivée, par les fentes de couplage 7 et 8, vers les filtres 9 et 10 respectivement, et donc les guides d'accès 5 et 6 respectivement. Dans l'exemple considéré, l'onde de polarisation située dans le plan de la figure est partiellement dirigée vers le guide 6 à travers la fente résonnante 8 dimensionnée pour résonner à la fréquence considérée de 19 Gigahertz. De même, l'onde de polarisation orthogonale au plan de la figure se dirige partiellement, de la même façon, vers le guide 5.

La partie des deux ondes à fréquence 19 Gigahertz qui n'est pas dirigée vers les guides 5 et 6 continue à se propager dans le guide 1, puis dans la première partie de la transition 2, dans laquelle elle se réfléchit à l'endroit du plan de court-circuit 4, pour revenir vers les fentes de couplage 7 et 8 qui les dirigent alors vers les guides 5 et 6, comme expliqué précédemment. La partie de l'onde, d'ailleurs négligeable dans la pratique, qui n'est pas dirigée à ce moment-là vers les guides 5 et 6, est alors réfléchie vers l'élément rayonnant.

Bien évidemment, la distance entre le plan de court-circuit 4 et les fentes rayonnantes 7 et 8 est ajustée classiquement de manière à ce qu'un maximum d'ondes réfléchies soit absorbé par les guides d'accès 5 et 6.

Les deux ondes orthogonales dont la fréquence (28 Gigahertz) est supérieure à la fréquence du mode fondamental du guide 1 se propagent dans ce guide 1 sans être dérivées par les coupleurs 6 et 7, qui se présentent d'ailleurs, vis-à-vis de cette fréquence, comme des court-circuits, puis dans la transition 2, pour continuer leur route dans le guide 3 vers un éventuel second dispositif de séparation semblable à celui qui vient d'être décrit.

On remarquera avec intérêt que les ondes à fréquence supérieure (28 Gigahertz dans l'exemple considéré) se propagent dans le guide 1 sans être substantiellement affectées par la présence des fentes 7 et 8, qui, du fait qu'elles forment court-circuit pour ces fréquences-là, n'ont pratiquement pas d'existence du point de vue électrique.

Dans l'exemple considéré, les deux guides d'accès 5 et 6 sont coplanaires. Il est bien évident que le dispositif fonctionnerait de même si l'un des guides d'accès, 5 ou 6, était situé, en amont de l'autre, à une distance de celui-ci égale à une ou plusieurs fois la demi-longueur d'onde correspondant au mode fondamental du guide 1.

Il est bien connu de l'homme de l'art que le découplage entre deux accès coplanaires n'est jamais supérieur à 25dB. Dans le cas où un découplage supérieur est nécessaire, l'un des accès est alors décalé d'une demi-longueur d'onde guidée. La performance de découplage est ainsi améliorée (40dB).

Le dispositif qui vient d'être décrit est susceptible d'un certain nombre d'applications intéressantes. Par exemple, il est possible de coupler les entrées 11 et 12 des guides d'accès 5 et 6, c'est-à-dire les entrées situées à l'opposé des fentes de couplage 7 et 8, aux deux sorties d'un coupleur hybride 3dB. Ceci permet, dans le cas où l'on reçoit dans le guide principal 1 une onde à polarisation circulaire, d'obtenir à l'entrée opposée dudit coupleurla polarisation linéaire correspondante, et vice-versa dans le cas de l'émission. On a ainsi constitué un polariseur sans intervenir sur le guide principal 1. Ce même dispositif, envisagé uniquement à la réception, permet également d'obtenir un niveau de réception constant quelle que soit la direction de polarisation linéaire reçue.

## Revendications

1. Dispositif permettant d'extraire ou d'exciter les deux composantes orthogonales du mode fondamental pouvant se propager dans un guide d'ondes à une fréquence ou bande de fréquences donnée, du type comportant un guide principal (1) correspondant audit mode fondamental, qui se prolonge, par l'intermédiaire d'une transition (2) équivalente, pour le mode fondamental du guide principal, à un court-circuit dans un plan de court-circuit fictif (4), par un autre guide circulaire (3) de plus faibles dimensions transversales dont le mode fondamental correspond à une fréquence supérieure à celle du guide principal (1), et deux guides d'accès (5, 6) orthogonaux au guide principal et orthogonaux entre eux, chacun de ces guides d'accès (5, 6), couplé au guide principal (1) par une simple fente résonnante (7, 8) étant connecté à la fente résonnante (7, 8) correspondante par un filtre (9, 10) destiné à sélectionner ladite fréquence ou bande de fréquences, caractérisé en ce que chaque filtre est un filtre corrugué (9, 10) construit de manière à ramener substantiellement sur la fente résonnante correspondante (7, 8) un court-circuit pour les fréquences extérieures à ladite fréquence ou bande de fréquences.

2. Dispositif selon la revendication 1, caractérisé en ce que les guides d'accès (5, 6) sont coplanaires.

3. Dispositif selon la revendication 1, caractérisé en ce que les guides d'accès (5, 6) sont distants d'un multiple de la demi-longueur d'onde correspondant au mode fondamental du guide principal (1).

4. Dispositif selon l'une quelconque des revendications précédentes, caractérisé en ce que chaque filtre (9, 10) est un filtre passe-bas.

5. Dispositif selon la revendication 1, caractérisé en ce que la transition (2) est de forme conique.

6. Dispositif selon l'une des revendications précédentes, caractérisé en ce qu'il comporte en outre un coupleur hybride ayant chacune de ses sorties couplées respectivement aux sorties (11, 12) desdits guides d'accès (5, 6).

## Patentansprüche

1. Vorrichtung zum Abgreifen oder Anregen zweier zueinander senkrechter Komponenten der Grundwelle, die sich in einem Hohlleiter bei einer gegebenen Frequenz oder einem gegebenen Frequenzband ausbreiten kann, mit einem Haupthohlleiter (1), der der Grundwelle entspricht und über einen Übergang (2), der für die Grundwelle des Haupthohlleiters einem Kurzschluß in einer fiktiven Kurzschlußebene (4) entspricht, in einen weiteren Hohlleiter (3) mit kreisförmigem Querschnitt und geringerem Durchmesser übergeht, dessen Grundwelle einer höheren Frequenz als der des Haupthohlleiters (1) entspricht, und mit zwei Zugangshohlleitern (5, 6), die zum Haupthohlleiter und zueinander senkrecht verlaufen und jeweils an den Haupthohlleiter (1) über einen einfachen Resonanzschlitz (7, 8) gekoppelt ist, wobei jeder Zugangshohlleiter mit dem entsprechenden Schlitz (7, 8) über ein Filter (9, 10) verbunden ist, das dazu bestimmt ist, die genannte Frequenz oder das genannte Frequenzband auszuwählen, dadurch gekennzeichnet, daß jedes Filter ein Wellrohrfilter (9,10) ist, derart, daß sich für die Frequenzen außerhalb der genannten Frequenz oder des genannten Frequenzbandes im entsprechenden Resonanzschlitz (7,8) im wesentlichen ein Kurzschluß ergibt.

2. Vorrichtung nach Anspruch 1, dadurch gekennzeichnet, daß die Zugangshohlleiter (5, 6) koplanar sind.

3. Vorrichtung nach Anspruch 1, dadurch gekennzeichnet, daß die Zugangshohlleiter (5, 6) einen Abstand voneinander aufweisen, der einem Vielfachen der halben Wellenlänge entsprechend der Grundwelle des Haupthohlleiters (1) entspricht.

4. Vorrichtung nach einem beliebigen der vorhergehenden Ansprüche, dadurch gekennzeichnet, daß jedes Filter (9, 10) ein Tiefpaßfilter ist.

5. Vorrichtung nach Anspruch 1, dadurch gekennzeichnet, daß der Übergang (2) eine Kegelform besitzt.

6. Vorrichtung nach einem der vorhergehenden Ansprüche, dadurch gekennzeichnet, daß sie außerdem einen Hybridkoppler aufweist, dessen beide Ausgänge an je einen Ausgang (11, 12) der Zugangshohlleiter (5, 6) gekoppelt sind.

## Claims

1. A device for extracting or exciting the two orthogonal components of the fundamental mode that may propagate in a waveguide having a given frequency or frequency band, the device being of the type comprising a main waveguide (1) corresponding to said fundamental mode, which waveguide is extended via a transition (2) that is equivalent at the fundamental mode of the main waveguide to a short circuit in a notional short circuit plane (4) by another circular waveguide (3) of smaller transverse dimensions and having a fundamental mode corresponding to a higherfrequencythan that of the main waveguide (1), and two access waveguides (5, 6) orthogonal to the main waveguide and orthogonal to each other, each of these access waveguides (5, 6) being coupled to the main waveguide (1) via a single resonant slot (7, 8) and being connected to the corresponding resonant slot (7, 8) via a filter (9, 10) for selecting said frequency or frequency band, the device being characterized in that each filter is a corrugated filter (9, 10) constructed in such a manner as to cause the corresponding resonant slot (7, 8) to appear substantially as a short circuit at frequencies outside said frequency or band frequencies.

2. A device according to claim 1, characterized in that the access waveguides (5, 6) are coplanar.

3. A device according to claim 1, characterized in that the access waveguides (5, 6) are spaced apart by a multiple of one-half the wavelength corresponding to the fundamental mode of the main waveguide (1).

4. A device according to any preceding claim, characterized in that each filter (9, 10) is a lowpass filter.

5. A device according to claim 1, characterized in that the transition (2) is conical in shape.

6. A device according to any preceding claim, characterized in that it also includes a hybrid coupler having each of its outlets coupled to a respective one of the outlets (11, 12) of said access waveguides (5, 6).
